# FASCICULE DE BREVET EUROPEEN

(11) **EP 0 184 478 B1**
(45) Date de publication et mention de la délivrance du brevet: **19.07.1989**
(21) Numéro de dépôt: 85402130.0
(22) Date de dépôt: 05.11.1985
(51) Int. Cl.: B27M 3/00

(54) **Procédé et machine de fabrication de pièces de bois en lamellé-colé**
Verfahren und Vorrichtung zur Fertigung von Lamellenholz
Method and apparatus for manufacturing laminated wooden articles

(30) Priorité: 05.11.1984 FR 8416798
(43) Date de publication de la demande: 11.06.1986
(73) Titulaire: Sagot, Gérard, F-76400 Fecamp (FR)
(72) Inventeur: Sagot, Gérard, F-76400 Fecamp (FR)
(74) Mandataire: Arnaud, Jean Pierre Alfred

(56) Documents cités:
- CH-A- 496 524
- DE-A- 1 528 135
- DE-A- 2 119 612
- DE-A- 2 160 257
- DE-C- 890 568
- DE-C- 3 224 670
- GB-A- 1 155 352
- US-A- 2 675 037

## Description

La présente invention concerne un procédé et une machine de fabrication de pièces de bois en lamellé-collé, à partir de lamelles élémentaires allongées de section rectangulaire ; les pièces de bois composées comprennent plusieurs couches continues et juxtaposées formées par les lamelles, les lamelles étant aboutées par entures dans au moins deux couches.

L'obtention de pièces de bois de grande longueur ayant une bonne résistance mécanique nécessite que les lamelles élémentaires des différentes couches soient collées les unes aux autres, dans une même couche, par des entures. En l'absence d'un tel collage des entures, la résistance mécanique des pièces formées est réduite.

On connait déjà un procédé et une machine destinés à la réalisation de telles pièces de bois ayant plusieurs couches continues formées de lamelles qui sont aboutées par entures. Plus précisément, le document DE-A-1528135 décrit un procédé et une machine selon lesquels des lamelles des différentes couches sont juxtaposées, les entures des lamelles des couches adjacentes étant décalées dans la direction de la longueur des couches, et les couches adjacentes sont collées par pressage dans la direction d'empilement des couches. L'ensemble des couches est freiné mais pas arrêté lorsqu'il passe dans une machine de fabrication continue, la force de pressage étant appliquée par deux éléments à chenille qui avancent progressivement pendant la fabrication de la pièce collée. Un bon collage des entures des lamelles des différentes couches est obtenu par application, à chaque lamelle successive de chaque couche, d'une force d'avance agissant suivant la longueur. De cette manière, le collage réalisé à chaque enture peut être de bonne qualité.

Ce document décrit donc la réalisation de pièces de bois en lamellé-collé possédant une bonne résistance mécanique. Cependant, le procédé et la machine décrits présentent certains inconvénients. D'abord, les pièces de bois obtenues doivent subir un rabotage, au moins des faces où se terminent les tranches des lamelles. Ce rabotage est de l'ordre d'une quinzaine de millimètres, dans le cas de pièces de bois de dimension moyenne, si bien que les pertes de bois sont importantes. Ensuite, les dispositifs qui exercent des forces d'avance sur les lamelles élémentaires sont décalés suivant la longueur des lamelles, dans les différentes couches, si bien que les lamelles des couches adjacentes présentent un certain flambage qui risque de déplacer les lamelles au niveau des entures. Enfin, la machine réalisée ne permet la fabrication que de pièces de bois dont les différentes lames ou couches ont une même épaisseur.

Le brevet des Etats-Unis d'Amérique n° 2 675 037 décrit une presse hydraulique destinée à appliquer une pression à des morceaux de bois empilés, dans leur direction d'empilement. En outre, cette presse comporte des grils qui appliquent localement des pressions en direction transversale à cette direction d'empilement.

L'invention concerne un procédé et une machine permettant la suppression du rabotage après fabrication de la pièce de bois. En conséquence, il permet une réduction très importante des pertes de bois. Ainsi, les lamelles élémentaires sont rabotées avant la formation de la pièce de bois, ce rabotage ne portant que sur une faible épaisseur, par exemple 3 mm, et le rabotage de la pièce de bois terminée est supprimé et est remplacé par un simple ponçage destiné à supprimer les marques laissées par les dispositifs mécaniques d'avance et les bavures de colle.

Le procédé et l'appareil selon l'invention suppriment aussi tout flambage relatif des lamelles par application de forces aux lamelles individuelles dans un même plan transversal à la direction d'avance de la pièce de bois fabriquée. Cette caractéristique est obtenue par utilisation d'organes d'entraînement de faible épaisseur.

Enfin, le procédé et l'appareil selon l'invention permettent la fabrication de pièces de bois ayant des couches d'épaisseurs différentes. En fait, on s'est rendu compte qu'il était important que deux parties marginales des pièces de bois soient formées de couches relativement minces, mais que la partie centrale pouvait être constituée de couches relativement épaisses, sans réduction des propriétés mécaniques finales obtenues. L'invention permet la réalisation de telles pièces de bois ayant des couches d'épaisseur différente.

Plus précisément, l'invention concerne un procédé de fabrication de pièces de bois en lamellé-collé, à partir de lamelles élémentaires allongées de section rectangulaire, chaque pièce de bois terminée comprenant plusieurs couches continues et juxtaposées formées par les lamelles, une partie au moins des lamelles, dans au moins deux couches, étant aboutées par entures, le procédé étant du type qui comprend :
- la juxtaposition des lamelles des différentes couches de manière que les entures des lamelles des couches adjacentes soient décalées dans la direction de la longueur des couches, et
- le collage des couches adjacentes.

Le procédé est cyclique, chaque cycle comnre- nant :
- l'application, à l'ensemble des cou r-mant la pièce de bois, d'une force de freinage agissant dans la direction de la longueur des couches et suffisant pour qu'elle arrête pratiquement l'avance de la pièce de bois, - dans deux couches au moins, et en amont de l'endroit du freinage, l'application séparée d'une force individuelle d'avance à une lamelle de la couche, chaque force d'avance agissant dans la direction de la longueur de la couche mais en sens inverse de celui de la force de freinage,
- en amont de l'endroit du freinage, l'application de forces principales de pressage dans la direction d'empilement des couches,
- en amont de l'endroit du freinage, l'application de forces complémentaires de pressage, en direction transversale à la fois à la longueur des couches et à la direction des forces principales de pressage, dans un même plan transversal, ou à proximité de ce même plan, que ces forces principales, et, finalement,
- le déserrage du freinage et l'avance de la pièce de bois.

Il est avantageux que les forces d'avance appliquées individuellement aux lamelles des différentes couches soient toutes appliquées sensiblement dans un plan transversal à la longueur des couches.

En outre, les zones d'application des forces d'avance aux lamelles des différentes couches sont de préférence réglables dans le plan transversal à la longueur des couches.

L'invention concerne aussi une machine de fabrication de pièces de bois en lamellé-collé à partir de lamelles allongées de section retangu- laire, chaque pièce de bois terminée comprenant plusieurs couches continues et juxtaposées, formées par les lamelles, une partie des lamelles d'au moins deux couches étant aboutées par entures, la machine étant du type qui comprend un bâti qui délimite une direction d'avance des pièces de bois au moins deux dispositifs individuels d'avance destinés chacun à appliquer une force individuelle d'avance à au moins une lamelle d'une couche, et

un dispositif principal de pressage destiné à appliquer des forces principales de pressage en direction transversale à la direction d'avance. Selon l'invention, la machine comporte :
- un dispositif de freinage à action temporaire, placé en aval du dispositif principal de pressage, destiné à appliquer une force de freinage dans la direction d'avance, mais en sens opposé au sens d'avance, et à assurer pratiquement un arrêt temporaire de la pièce de bois,
- un dispositif complémentaire de pressage destiné à appliquer une force complémentaire de pressage en direction transversale à la direction d'avance et transversale à la direction des forces principales de pressage, dans un même plan transversal, ou à proximité de ce même plan, que ces forces principales,
- les dispositifs de freinage et de pressage ayant un fonctionnement cyclique.

Il est avantageux que les dispositifs individuels d'avance soient disposés de manière que les zones d'application de force aux lamelles des différentes couches se trouvent toutes sensiblement dans un même plan transversal à la direction d'avance. Il est préférable que l'espacement des dispositifs d'avance soit réglable dans ce plan, dans la direction des forces principales de pressage.

Il est avantageux que les dispositifs individuels d'avance soient entraînés par une source motrice commune à laquelle ils sont connectés par des transmissions individuelles. Ces transmissions peuvent être par exemple des limiteurs de couple, des embrayages à friction, etc., permettant de préférence le réglage de la force appliquée aux lamelles. Par exemple, dans le cas d'une machine à fonctionnement continu, les dispositifs d'avance comportent avantageusement des embrayages à friction.

D'autres caractéristiques et avantages de l'invention ressortiront mieux de la description qui va suivre, faite en référence aux dessins annexés sur lesquels :
- la figure 1 est un perspective schématique d'une machine de fabrication de pièces de bois en lamellé-collé selon l'invention ;
- les figures 2 et 3 représentent des assemblages à entures, réalisés dans deux directions perpendiculaires, et qui peuvent tous deux être utilisés lors de la fabrication de pièces de bois par mise en oeuvre du procédé de l'invention ;
- la figure 4 représente schématiquement des dispositifs d'avance individuelle des lamelles des différentes couches, tels que représentés sur la figure 1 ;
- la figure 5 est une coupe d'une pièce de bois réalisée selon l'invention avec des couches d'épaisseurs différentes ; et
- les figures 6 et 7 sont respectivement des coupes suivant les lignes 6-6 et 7-7 des figures 7 et 6 représentant une partie des dispositifs d'avance représentés sur la figure 4.

La figure 1 est une perspective schématique générale représentant les éléments essentiels d'une machine selon l'invention. Le bâti de la machine n'est pas représenté, mais il porte les différents éléments indispensables au fonctionnement de la machine.

Il faut d'abord noter que la pièce de bois en lamellé-collé qui est fabriquée se déplace dans la direction A, dans le sens de la flèche, et que les différentes couches sont empilées dans une direction B qui est perpendiculaire à la direction d'avance, cette direction étant horizontale dans le mode de réalisation particulier de la figure 1. La flèche C correspond à la direction de la largeur des lamelles. Dans le présent mémoire, on appelle longueurs les mesures parallèles à la direction A, épaisseurs les mesures dans la direction B et largeurs les mesures dans la direction C. Par exemple, la pièce de bois représentée sur la figure 1 a une épaisseur supérieure à sa largeur.

On note sur la figure 1 que la pièce de bois fabriquée 14 quittant le dispositif de pressage, est formée de plusieurs couches 12 constituées chacune de lamelles allongées 10. Ces lamelles apparaissent plus clairement sur la figure 4 qui indique que les lamelles successives d'une même couche sont aboutées par entures 16. Les figures 2 et 3 représentent d'ailleurs plus en détail deux types d'entures qui peuvent être utilisées selon l'invention, le type représenté sur la figure 2 convenant mieux à une machine de type discontinu, c'est-à-dire à avance séquentielle, alors que le type de la figure 3 convient mieux à une machine à avance continue.

La machine de la figure 1 comporte un dispositif principal 32 de pressage qui comporte un plateau fixe 34 et un plateau mobile 36, pouvant assurer un chauffage ; le plateau mobile peut être déplacé par des vérins 38 formant avec les plateaux le dispositif principal de pressage dans le sens de l'épaisseur, c'est-à-dire dans la direction d'empilement des lamelles.

Un dispositif de freinage 26 est placé en aval de la presse 32 et, sous la forme schématique représentée, il comprend deux barres 28 de serrage qui peuvent être écartées ou rapprochées par un vérin 30. Lorsqu'elles sont rapprochées, elles arrêtent l'avance de la pièce de bois dans la machine.

En plus du dispositif principal de pressage 32, la machine comporte un dispositif complémentaire de pressage 20 qui comprend des plateaux chauffants fixe et mobile 22, le plateau mobile pouvant être déplacé par des vérins 24. On note sur la figure que la largeur des plateaux 34, 36 de la presse principale doit être inférieure à la largeur des lamelles, de quelques millimètres par exemple.

Un dispositif destiné à faire avancer individuellement les lamelles des différentes couches porte la référence 40 et est représenté plus clairement sur les figures 4, 6 et 7. Il comprend plusieurs roues cannelées 44 entraînées par un arbre commun 42. Ce dispositif est décrit plus en détail dans la suite du présent mémoire, mais on peut noter sur la figure 4 que chacune des roues cannelées 44 qui fait avancer une lamelle 10 est au contact de cette lamelle dans une zone 18, un dispositif convenable tel qu'un rouleau fou étant placé sous les lamelles, en face du dispositif 40.

Lors du fonctionnement de la presse, les lamelles, préalablement positionnées, arrivent les unes à côté des autres sous le dispositif 40 d'avance individuelle. Lorsque le dispositif 26 de freinage est serré et empêche toute avance, le dispositif 40 assure l'assemblage des lamelles et les deux presses 32 et 20 sont alors commandées. Il faut noter que les plateaux 34 et 36 peuvent être en dehors des plateaux de la presse 20, des entretoises de bois de dimension convenable étant placées entre les plateaux et les lamelles extérieures.

Lorsque les deux presses ont fonctionné pendant le temps nécessaire, de manière classique, elles sont ouvertes et le dispositif 26 de freinage est desserré de manière que la pièce de bois puisse avancer. Lorsqu'elle a avancé d'une longueur correspondant sensiblement à la longueur des plateaux 22, le dispositif 26 de freinage est à nouveau serré et le cycle recommence.

La figure 1 représente deux caractéristiques importantes de l'invention. D'abord, la presse complémentaire 20 met les tranches de toutes les lamelles 10 dans deux mêmes plans de manière que la pièce de bois terminée 14 ne nécessite pas de rabotage grâce à la correction du défaut de linéarité des lamelles. Ensuite, toutes les roues 44 du dispositif d'avance 40 ont leurs zones 18 de coopération avec les lamelles juxtaposées qui sont toutes alignées en direction transversale à la direction d'avance. De cette manière, les lamelles ne peuvent pas présenter de flambage.

Les figures 5 à 7 représentent une autre caractéristique de l'invention. Plus précisément, on s'est rendu compte que, dans une pièce de bois en lamellé-collé, il n'était pas nécessaire que toutes les couches aient la même épaisseur. On peut obtenir des pièces de bois ayant une excellente résistance par collage de couches relativement minces sur les côtés et de couches relativement épaisses au centre. La figure 5 est une coupe schématique d'une telle pièce de bois ayant, sur chacune de deux faces opposées, deux couches relativement minces formées par des lamelles 10a et 5 couches relativement épaisses formées par des lamelles 10b. Par exemple, les épaisseurs des lamelles 10a et 10b peuvent être de 17 et 44 mm respectivement. La résistance mécanique d'une telle poutre est pratiquement la même que celle d'une poutre dans laquelle les lamelles 10b sont remplacées par des lamelles plus minces ayant une épaisseur totale identique.

Il est donc avantageux de pouvoir régler l'espacement et la force des dispositifs d'avance, en fonction des dimensions des lamelles des couches juxtaposées.

Les figures 6 et 7 représentent un exemple de dispositif d'avance permettant un tel réglage.

Plus précisément, un moteur principal, non représenté, entraîne un arbre 42 qui a des cannelures ou deux gorges longitudinales 43 comme représenté sur la figure 7. Des plaques d'embrayage à friction 52 sont montées sur l'arbre et ont des parties qui pénètrent dans les gorges 43 afin que ces plaques puissent se déplacer le long de l'arbre mais soient obligées de tourner avec lui. Ces plaques 52 portent des garnitures de freinage qui délimitent une surface externe 50 de coopération avec une surface adjacente 48 d'une roue 44 d'entraînement. La surface de celle-ci est cannelée comme l'indique la référence 46, de manière qu'elle ne glisse pas au contact d'une lamelle adjacente.

L'arbre 42 porte normalement un empilement de plaques 52 et de roues 44 qui alternent. Les roues 44 peuvent tourner librement autour de l'arbre 42 lorsqu'elles ne sont pas au contact d'une garniture d'une plaque 52. Une partie de l'arbre 42 porte une plaque d'embrayage 56 qui est solidaire de l'arbre et ne peut pas se déplacer en translation le long de celui-ci. De cette manière, lorsqu'un collier 58 d'appui est repoussé par une pièce 60 de manoeuvre contre la roue adjacente 44, toutes les roues 44 et les plaques d'embrayage 52 viennent en contact si bien que chaque roue 44 est entraînée, tant que la force de résistance exercée à sa surface externe ne dépasse pas les forces de frottement entre les deux surfaces 48 et 50. De cette manière, lorsque les organes 58 et 60 compriment l'empilement des roues 44 et des plaques 52, toutes les roues 44 sont entraînées.

Lorsque la machine doit être utilisée pour la fabrication de poutres ayant des couches d'épaisseurs différentes comme indiqué sur la figure 5, plusieurs roues 44 peuvent être utilisées pour une même couche telle que 10b. Lorsque l'épaisseur d'une couche telle que 10b n'est pas exactement égale à un multiple entier de l'épaisseur d'une seule roue 44, une entretoise est montée en position convenable sur l'arbre, entre une roue et une plaque adjacente d'embrayage. Une telle entretoise est représentée par la référence 54 sur la figure 6. Comme l'épaisseur des couches peut être quelconque, l'arbre 42 comporte habituellement un nombre d'entretoises inférieur d'une unité au nombre de couches et, entre deux entretoises voisines, une, deux ou trois roues 44 par exemple. De cette manière, l'espacement des dispositifs d'avance peut être réglé. En outre, la force exercée par les dispositifs d'avance peut être réglée par réglage de la force d'application des roues contre les plaques d'embrayage 52.

Bien qu'on ait décrit un système à embrayage, tout autre dispositif permettant l'application séparée d'un couple réglable, à l'emplacement convenable, c'est-à-dire en face de chaque couche, peut être utilisé dans le cadre de l'invention. Des convertisseurs de couple hydrauliques, des limiteurs de couple mécaniques, par exemple à billes, etc. sont des dispositifs qui peuvent être utilisés avantageusement.

Ainsi, les figures 6 et 7 représentent une troisième caractéristique importante de l'invention qui est le réglage de la position des dispositifs d'avance afin que ceux-ci permettent la réalisation de pièces en lamelle ayant des couches d'épaisseurs différentes.

Grâce au dispositif complémentaire de pressage agissant suivant la largeur des lames (C sur la figure 1), il est aussi possible de réaliser des pièces de bois dans lesquelles certaines couches sont formées par des lamelles juxtaposées dans le sens de la largeur, c'est-à-dire dans la direction C.

Bien qu'on ait décrit l'utilisation de plateaux chauffants pour le pressage, tout dispositif utilisé habituellement pour le collage convient selon l'invention. Par exemple, des dispositifs à haute fréquence ou à microondes conviennent parfaitement.

## Revendications

1. Procédé de fabrication de pièces de bois en lamellé-collé, à partir de lamelles élémentaires allongées (10) de section rectangulaire, chaque pièce de bois terminée (14) comprenant plusieurs couches continues et juxtaposées (12) formées par les lamelles, une partie au moins des lamelles, dans au moins deux couches, étant aboutées par entures, le procédé étant du type qui comprend :
- la juxtaposition des lamelles (10) des différentes couches (12) de manière que les entures des lamelles des couches adjacentes soient décalées dans la direction de la longueur des couches, et
- le collage des couches adjacentes (12), le procédé étant cyclique, chaque cycle comprenant :
- l'application, à l'ensemble des couches formant la pièce de bois (14), d'une force de freinage agissant dans la direction de la longueur des couches et suffisant pour qu'elle arrête pratiquement l'avance de la pièce de bois (14),
- dans deux couches au moins, et en amont de l'endroit du freinage, l'application séparée d'une force individuelle d'avance à une lamelle (10) de la couche, chaque force d'avance agissant dans la direction de la longueur de la couche (12) mais en sens inverse de celui de la force de freinage,
- en amont de l'endroit du freinage, l'application de forces principales de pressage dans la direction (B) d'empilement des couches (12),
- en amont de l'endroit du freinage, l'application de forces complémentaires de pressage, en direction (C) transversale à la fois à la longueur des couches (12) et à la direction des forces principales de pressage, dans un même plan transversal, ou à proximité de ce même plan, que ces forces principales, et, finalement, le déserrage du freinage et
- le déserrage du freinage et l'avance de la pièce de bois (14).

2. Procédé selon la revendication 1, caractérisé en ce que les forces d'avance appliquées individuellement aux lamelles (10) des différentes couches (12) sont toutes appliquées sensiblement dans un plan transversal à la longueur des couches.

3. Procédé selon la revendication 2, caractérisé en ce que les zones (18) d'application des forces d'avance aux lamelles (10) des différentes couches (12) sont réglables dans un plan transversal à la longueur des couches.

4. Machine de fabrication de pièces de bois (14) en lamellé-collé à partir de lamelles allongées (10) de section rectangulaire, chaque pièce de bois terminée comprenant plusieurs couches continues et juxtaposées (12), formées par les lamelles (10), une partie des lamelles d'au moins deux couches étant aboutées par entures, la machine étant du type qui comprend un bâti qui délimite une direction d'avance des pièces de bois (14), au moins deux dispositifs individuels (44) d'avance destinés chacun à appliquer une force individuelle d'avance à au moins une lamelle (10) d'une couche, et un dispositif principal (32) de pressage destiné à appliquer des forces principales de pressage en direction transversale à la direction d'avance, et étant caractérisée en ce qu'elle comporte :
- un dispositif (26) de freinage à action temporaire, placé en aval du dispositif principal de pressage destiné à appliquer une force de freinage dans la direction d'avance, mais en sens opposé au sens d'avance, et à assurer pratiquement un arrêt temporaire de la pièce de bois (14), et
- un dispositif complémentaire (20) de pressage destiné à appliquer une force complémentaire de pressage en direction transversale à la direction d'avance et transversale à la direction des forces principales de pressage, dans un même plan transversal, ou à proximité de ce même plan, que ces forces principales,
- les dispositifs de freinage et de pressage ayant un fonctionnement cyclique.

5. Machine selon la revendication 4, caractérisée en ce que les dispositifs individuels (44) d'avance sont disposés de manière que les zones (18) d'application de forces aux lamelles (10) des différentes couches (12) se trouvent toutes sensiblement dans un même plan transversal à la direction d'avance.

6. Machine selon la revendication 5, caractérisée en ce que l'espacement des dispositifs (44) d'avance est réglable dans le plan transversal à la direction d'avance, dans la direction des forces principales de pressage.

7. Machine selon l'une quelconque des revendications 4 à 6, caractérisée en ce que les dispositifs individuels (44) d'avance sont entraînés par une source motrice commune (42) à laquelle ils sont connectés par des transmissions individuelles.

8. Machine selon la revendication 7, caractérisée en ce que les transmissions sont choisies dans le groupe qui comprend les limiteurs de couple et les embrayages à friction.

## Claims

1. Process for manufacturing laminated wood pieces, from elongated elementary laminae (10) having a rectangular cross-section, each completed wood piece (14) including several continuous and juxtaposed layers (12) formed by laminae, at least some of laminae of at least two layers forming scarf joints, said process being of the type which includes :
- juxtaposing laminae (10) of different layers (12) so that joints of laminae of adjacent layers are shifted in the longitudinal direction of layers, and
- bonding adjacent layers (12),
- said process being cyclical, each cycle including :
- applying to the whole layers constituting said wood piece (14) a braking load acting in the longitudinal direction of layers and sufficient for substantially stopping feeding of said wood piece (14),
- in at least two layers and upstream of braking position, separately applying an individual feeding load to a lamina (10) of the layer, each feeding load acting in the longitudinal direction of said layer (12) but with a direction opposite to that of braking load,
- upstream of braking position, applying main pressing loads in the stacking direction (B) of layers (12),
- upstream of the braking position, applying complementary pressing loads in a direction (C) transverse both to layer length (12) and to main pressing load direction in or near a same transverse plane as said main loads and, finally,
- loosening said braking action and feeding said wood piece (14).

2. Process according to claim 1, characterized in that feeding loads individually applied to laminae (10) of different layers (12) are all applied substantially in a plane transverse to layer length.

3. Process according to claim 2, characterized in that areas (18) for applying feeding loads to laminae (10) of different layers (12) are controllable in a plane transverse to layer length.

4. Machine for manufacturing laminated wood pieces (14) from elongated laminae (10) having a rectangular cross-section, each completed wood piece including several continuous and juxtaposed layers (12) formed by said laminae (10), a portion of laminae of at least two layers being scarf jointed, said machine being of the type which includes a frame defining a feeding direction for wood pieces (14), at least two individual feeding means (44) each for applying an individual feeding force to at least a layer lamina (10), and main pressing means (32) for applying main pressing loads in a direction transverse to feeding direction, and being characterized in that it includes :
- braking means (26) with temporary action, positioned after said main pressing means and for applying a braking force in a direction opposite to said feeding direction, and for providing substantially a temporary stop of said wood piece (14), and
- complementary pressing means (20) for applying a complementary pressing load in a direction transverse to said feeding direction and transverse to main pressing load direction in or near a same transverse plane as said main loads,
- braking and pressing means having a cyclical action.

5. Machine according to claim 4, characterized in that said individual feeding means (44) are positioned in such a manner as load application areas (18) to laminae (10) of different layers (12) are all substantially in a same plane transverse to said feeding direction.

6. Machine according to claim 5, characterized in that feeding means (44) spacing is controllable in a plane transverse to said feeding direction, in main pressing load direction.

7. Machine according to any one of claims 4 to 6, characterized in that individual feeding means (44) are driven by a common driving source (42) to which they are connected by individual transmissions.

8. Machine according to claim 7, characterized in that said transmissions. are selected in the group including overload clutches and friction clutches.

## Patentansprüche

1. Verfahren zur Fertigung von Lamellenholzstücken aus verlängerten Grundlamellen (10) mit rechteckigem Querschnitt, von denen jedes fertige Holzstück (14) eine Vielzahl fortlaufender und nebeneinanderliegender Schichten (12) aufweist, die durch die Lamellen gebildet sind, wobei zumindest ein Teil der Lamellen in wenigstens zwei Schichten in stumpfen Stößen aneinanderstoßen, enthaltend :
- das Nebeneinanderlegen von Lamellen (10) unterschiedlicher Schichten (12) in der Weise, daß die Lamellenstöße der benachbarten Schichten in Längsrichtung der Schichten versetzt sind, und
- Verleimen von benachbarten Schichten (12),
wobei dieses Verfahren zyklisch abläuft und jeder Zyklus folgende Schritte enthält :
- auf die Zusammenordnung der das Holzstück (14) bildenden Schichten wird eine Abbremskraft angewendet, die in Längsrichtung der Schichten wirkt und ausreichend ist, damit sie praktisch den Vorschub des Holzstückes (14) anhält,
- in wenigstens zwei Schichten und zulaufseitig vom Abbremsbereich wird eine individuelle Vorschubkraft auf eine Lamelle (10) der Schicht gesondert angewendet, wobei jede Vorschubkraft in Längsrichtung der Schicht (12), jedoch im umgekehrten Sinne wie die Abbremskraft wirkt,
- zulaufseitig vom Abbremsbereich werden Hauptpreßkräfte in Richtung (B) der Stapelung der Schichten (12) angewendet,
- zulaufseitig vom Abbremsbereich werden komplementäre Preßkräfte in einer Richtung (C) quer sowohl zur Länge der Schichten (12) als auch zur Richtung der Hauptpreßkräfte in derselben Ebene oder in der Nähe derselben Ebene wie diese Hauptkräfte angewendet, sowie schließlich
- Lösen der Abbremsung und Vorschieben des Holzstückes (14).

2. Verfahren nach Anspruch 1, dadurch gekennzeichnet, daß die einzeln auf die Lamellen (10) der verschiedenen Schichten (12) angewandten Vorschubkräfte alle etwa in derselben Querebene zur Länge der Schichten angewendet werden.

3. Verfahren nach Anspruch 2, dadurch gekennzeichnet, daß die Zonen (18) zur Anwendung der Vorschubkräfte auf die Lamellen (10) der unterschiedlichen Schichten (12) in einer Querebene zur Länge der Schichten regulierbar sind.

4. Vorrichtung zur Fertigung von Lamellenholzstücken (14) aus verlängerten Lamellen (10) mit rechteckigem Querschnitt, von denen jedes fertige Holzstück eine Vielzahl von fortlaufenden und nebeneinanderliegenden Schichten (12) aufweist, die durch die Lamellen (10) gebildet sind, wobei ein Teil der Lamellen wenigstens zweier Schichten in stumpfen Stößen aneinanderstoßen, enthaltend ein Gestell, das eine Vorschubrichtung der Holzstücke (14) begrenzt, wenigstens zwei einzelne Vorschubeinrichtungen (44), von denen jede für die Anwendung einer Einzelvorschubkraft an wenigstens einer Lamelle (10) einer Schicht bestimmt ist, und eine Hauptpreßeinrichtung (32), die zur Anwendung von Hauptpreßkräften in Querrichtung zur Vorschubrichtung bestimmt ist, gekennzeichnet durch folgende Merkmale :
- eine temporär wirkende, ablaufseitig von der Hauptpreßeinrichtung eingeklemmte Abbremseinrichtung (26), die zur Anwendung einer Abbremskraft in Vorschubrichtung, jedoch in entgegengesetztem Sinne zum Vorschub sowie zur Sicherstellung zweckmäßig eines zeitweisen Stillstandes des Holzstückes (14) bestimmt ist, und
- eine komplementäre Preßeinrichtung (20), die zur Anwendung einer komplementären Preßkraft in Querrichtung zur Vorschubrichtung sowie quer zur Richtung der Hauptpreßkräfte in derselben Ebene oder in der Nähe derselben Ebene wie diese Hauptkräfte bestimmt ist,
- wobei die Abbrems- und Preßeinrichtungen eine zyklische Betriebsweise besitzen.

5. Vorrichtung nach Anspruch 4, dadurch gekennzeichnet, daß die einzelnen Vorschubeinrichtungen (44) in der Weise angeordnet sind, daß die Zonen (18) zur Anwendung der Kräfte auf die Lamellen (10) der unterschiedlichen Schichten (12) sich alle im wesentlichen in derselben Querebene zur Vorschubrichtung befinden.

6. Vorrichtung nach Anspruch 5, dadurch gekennzeichnet, daß der Abstand zwischen den Vorschubeinrichtungen (44) in der Querebene zur Vorschubrichtung sowie in Richtung der Hauptpreßkräfte einstellbar ist.

7. Vorrichtung nach einem der Ansprüche 4 bis 6, dadurch gekennzeichnet, daß die einzelnen Vorschubeinrichtungen (44) durch eine gemeinsame Antriebsquelle (42) antreibbar sind, mit der sie durch individuelle Kraftübertragungen verbunden sind.

8. Vorrichtung nach Anspruch 7, dadurch gekennzeichnet, daß die Kraftübertragungen aus der Gruppe ausgewählt sind, die Drehmomentbegrenzer und Reibungskupplungen enthält.
